# EUROPÄISCHE PATENTSCHRIFT

(11) **EP 3 109 371 B1**
(45) Veröffentlichungstag und Bekanntmachung des Hinweises auf die Patenterteilung: **18.07.2018**
(21) Anmeldenummer: 16167180.5
(22) Anmeldetag: 27.04.2016
(51) Int. Cl.: E04F 11/16

(54) **STUFENKANTENPROFIL SOWIE STUFENECKPROFILSYSTEM**
STEP EDGE PROFILE AND STEP CORNER PROFILE SYSTEM
PROFILE DE NEZ DE MARCHE ET SYSTEME DE PROFILE DE MARCHE

(30) Priorität: 22.06.2015 DE 202015103274 U; 02.07.2015 DE 202015103493 U
(43) Veröffentlichungstag der Anmeldung: 28.12.2016
(73) Patentinhaber: Küberit Profile Systems GmbH & Co. KG, 58513 Lüdenscheid (DE)
(72) Erfinder: HOLTSCHMIDT, Olaf, 58809 Neuenrade (DE)
(74) Vertreter: Peter, Julian

(56) Entgegenhaltungen:
- EP-A1- 0 773 335
- DE-A1- 3 644 988
- DE-U1- 29 508 303
- DE-U1-202006 000 424
- US-A- 1 244 831
- US-A- 4 730 425
- US-A1- 2011 131 902

## Beschreibung

Die Erfindung betrifft ein Stufenkantenprofil zur Überdeckung einer Stufenkante und Umschließung einer Stufenecke sowie ein Stufeneckprofilsystem gebildet aus einem derartigen Stufenkantenprofil sowie einem Eckprofil.

Stufenkanten- und Treppenkantenprofile sind seit langem bekannt und beispielsweise in der EP 0773 335 A1 mit einer Ausführung mit Basisprofil und Trittwinkelprofil offenbart. Alternative Lösungen verwenden lediglich ein Profilelement zur Überdeckung der Kante, beispielsweise offenbart in der DE 36 44 988 A1. Weiterer Stand der Technik ist beispielsweise aus der US 1,244,831 A und der US 2011/131902 A bekannt.

Bei allen bekannten Treppenkantenprofilen schließt das Profil mit der Seitenkante der jeweiligen Stufe ab. Dies ist bei verbauten Treppen unproblematisch, bei in den Raum hervorstehenden einzelnen Stufen jedoch unerwünscht, da die Stufenecken frei stehen und ein Verletzungsrisiko darstellen. Lösungen mit Profilen um die Stufenecke herum wurden bislang von den Monteuren vor Ort durch aufwendige Bearbeitung herkömmlicher gerader Profile realisiert.

Der Erfindung liegt deshalb die Aufgabe zugrunde, ein Stufenkantenprofil sowie ein Stufeneckprofilsystem bereit zu stellen, welche das Verletzungsrisiko frei stehender Stufen reduzieren und einfacher montierbar sind.

Diese Aufgabe wird gelöst durch die unabhängigen Ansprüche 1 und 10.

Dabei wird erfindungsgemäß ein Stufenkantenprofil, insbesondere aus Metall, zur Überdeckung einer Stufenkante und Umschließung einer Stufenecke mit den Merkmalen des Patentanspruchs 1 vorgeschlagen, das mindestens einen Auflageschenkel zur Auflage auf eine Trittstufenfläche und mindestens einen Anlageschenkel zur Anlage zumindest an eine Setzstufenfläche, sowie einen ersten Profilabschnitt, der ausgebildet ist, eine Stufenvorderkante abzudecken, und mindestens einen zweiten Profilabschnitt, der ausgebildet ist, eine Stufenseitenkante abzudecken umfasst. Der erste Profilabschnitt ist zu dem zweiten Profilabschnitt abgewinkelt ausgebildet, um die Stufenecke zu umschließen. Ferner ist das Stufenkantenprofil einteilig ausgebildet und der erste Profilabschnitt gegenüber dem zweiten Profilabschnitt gebogen, um den Winkel zu realisieren.

Das einteilige Stufenkantenprofil überdeckt die Stufenkante und umschließt durch den gebogenen Abschnitt die Stufenecke. Bei der Montage wird das Stufenkantenprofil mit den beiden Profilabschnitten einfach an die die Stufenecke bildenden Stufenseiten angelegt und unmittelbar an der Stufe befestigt, vorzugsweise über die Auflageschenkel und Anlageschenkel an der Tritt- und Setzstufe verschraubt, verklebt oder genagelt. Es sind Ausführungen mit umfasst, bei denen lediglich ein Auflageschenkel oder ein Anlageschenkel vorgesehen wird. Der Kantensteg bedeckt und schützt die spitz vorspringende Stufenecke ohne weitere nötige formgebende Bearbeitungsschritte während der Montage. Die Ausrichtung und Positionierung des Stufenkantenprofils an der Stufe erfolgt vorteilhafterweise jeweils über den mindestens einen Auflageschenkel und/oder mindestens einen Anlageschenkel.

Üblicherweise ist bei einer herkömmlichen Stufen der Winkel zwischen den beiden Profilabschnitten 90°, es können jedoch auch beliebige andere Ausführungsformen realisiert werden, insbesondere bei eingezogenen, schräg oder rund verlaufenden Stufenkanten.

In einer günstigen Ausführungsform des Stufenkantenprofils ist vorgesehen, dass es einen Kantensteg aufweist, der sich ununterbrochen von dem ersten Profilabschnitt zu dem zweiten Profilabschnitt erstreckt und ausgebildet ist, die Stufenkante zu überdecken und die Stufenecke zu umschließen. Der Kantensteg bildet dabei das Element des Stufenkantenprofils, das vorderseitig den Übergang von der Trittstufenfläche zur Setzstufenfläche und außenseitig den Übergang von der Trittstufenfläche zur Seitenfläche der Stufe darstellt.

Der Kantensteg ist vorzugsweise in einem Übergangsbereich zwischen dem ersten Profilabschnitt und dem zweiten Profilabschnitt gebogen und weist nach außen hin eine Rundung auf, so dass die scharfkantige Ecke der Stufe durch den Kantensteg als Rundprofil umschlossen ist.

Bei einer weiter vorteilhaften Ausführungsform weist der mindestens eine Auflageschenkel zumindest im Übergangsbereich zwischen dem ersten Profilabschnitt und dem zweiten Profilabschnitt eine Aussparung auf. Die Aussparung wird durch Ausklinken des Auflageschenkels vorgesehen und ermöglicht eine leichtere Biegung des Stufenkantenprofils sowie die Erzeugung der abgewinkelten Form der beiden Profilabschnitte zueinander, ohne dass es zu Materialanhäufungen oder Materialverzug kommt.

In einer günstigen Ausführungsvariante ist vorgesehen, dass die Aussparung abschnittsweise im Wesentlichen rechteckig oder quadratisch ist und zueinander weisende Ränder der Aussparung zumindest abschnittsweise aneinander anliegen und dabei einen Anschlag bilden. Neben der Schaffung einer Freifläche zur Realisierung der Biegung kann die Aussparung mit ihren Rändern des Auflageschenkels somit als Begrenzung der Umbiegung dienen und den Winkel zwischen erstem und zweitem Profilabschnitt beispielsweise auf 90° begrenzen. Zudem wird das Stufenkantenprofil durch die aneinander anliegenden Ränder stabilisiert.

Bei einer weiteren Ausführungsvariante des Stufenkantenprofils ist der Auflageschenkel im Übergangsbereich als von dem Kantensteg vorstehender Auflagerand ausgebildet, so dass die Aussparung nicht bis an den Kantensteg heran reicht. Der Auflagerand überdeckt die Stufenecke und stabilisiert den Kantensteg im Übergangsbereich von dem ersten zu dem zweiten Profilabschnitt.

Das Stufenkantenprofil weist in einer weiter vorteilhaften Ausführung an dem ersten Profilabschnitt und dem zweiten Profilabschnitt je einen Anlageschenkel auf, die jeweils ausgebildet sind, an der Trittstufenfläche bzw. einer Stufenseitenfläche anzuliegen. Dabei wird vorteilhafterweise vorgesehen, dass die Anlageschenkel jeweils beabstandet zu dem Übergangsbereich zwischen dem ersten Profilabschnitt und dem zweiten Profilabschnitt enden. Das führt zu einer Konstruktion, bei der der Übergangsbereich frei von Anlageschenkeln ist und Raum für ein weiteres Eckprofil bietet, wie nachstehend beschrieben.

In einer Weiterbildung ist bei dem Stufenkantenprofil vorgesehen, dass sich der mindestens eine Auflageschenkel und/oder der mindestens eine Anlageschenkel von dem Kantensteg weg erstreckt, wobei zwischen dem Kantensteg und dem mindestens einen Auflageschenkel und/oder dem mindestens einen Anlageschenkel eine Stufe mit einer Anlagefläche zur Anlage eines Trittstufenbelags und/oder Setzstufenbelags an dem Kantensteg ausgebildet ist. Der Kantensteg steht in einer günstigen Ausführung sowohl von dem Anlageschenkel als auch dem Auflageschenkel vor und bildet zwei Anlageflächen zum jeweils flächig bündigen Anlegen des Trittstufenbelags und Setzstufenbelags an den Kantensteg.

Die Erfindung umfasst ferner ein Stufeneckprofilsystem mit einem Stufenkantenprofil zumindest teilweise mit den vorstehend beschriebenen Merkmalen und mindestens einem gesonderten Eckprofil. Das Stufenkantenprofil und das Eckprofil werden unmittelbar aneinander angrenzend an der Stufenkante zueinander bündig zur Anlage gebracht und umschließen in ihrer Gesamtheit sowohl die Stufenkante als auch eine vertikale Stufeneckerstreckung. Hierzu weist das Eckprofil in einer vorteilhaften Ausführung einen Kantenecksteg auf, der ausgebildet ist, sich entlang der vertikalen Stufeneckerstreckung zu erstrecken. Das Eckprofil wird in dieser Position vorzugsweise ebenfalls an der Stufe verschraubt, verklebt oder genagelt.

Ferner ist in einem Ausführungsbeispiel vorgesehen, dass das Eckprofil zwei Seitenschenkel aufweist, die sich jeweils unmittelbar von dem Kantenecksteg weg erstrecken und ausgebildet sind, an einer Setzstufenfläche und einer Stufenseitenfläche anzuliegen. Die Seitenschenkel bieten dem Eckprofil Halt an der Stufe und ermöglichen das exakte Ausrichten.

Zwischen dem Kantenecksteg und zumindest einem der Seitenschenkel ist einseitig oder beidseitig eine Stufe mit einer bzw. je einer Anlagefläche zur Anlage eines Setzstufenbelags oder Stufenseitenflächenbelags an dem Kantenecksteg ausgebildet ist. Somit kann auch vorderseitig an der Setzstufe und/oder seitlich an der Stufenaußenseite eine Blende oder ein bevorzugter Belag vorgesehen werden, die jeweils bündig zu dem Kantenecksteg verlaufen.

Ferner ist in einer Ausführungsvariante des Stufeneckprofilsystems vorgesehen, dass sich die Seitenschenkel des Eckprofils jeweils bis zu einer Ebene erstrecken, die jeweils durch eine Abschlusskante der Anlageschenkel des Stufenkantenprofils bestimmt wird. Die beiden Profile wirken somit zusammen ohne dass Freiräume im Eckbereich der Stufe verbleiben.

Wie das Stufenkantenprofil ist auch das Eckprofil vorzugsweise einteilig ausgebildet, um die Montage so einfach wie möglich zu gestalten. Ferner ist das Eckprofil zu beiden Seiten symmetrisch gleich ausgebildet, soweit der Kantecksteg als Spiegelachse herangezogen wird.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht des Stufeneckprofilsystems;
- Fig. 2: eine perspektivische Ansicht des alternativen Stufenkantenprofils,
- Fig. 3: eine weitere perspektivische Ansicht des Stufeneckprofilsystems aus Figur 1 ;
- Fig. 4: eine Seitenansicht auf ein Stufenkantenprofil aus Figur 1 befestigt an einer Stufe,
- Fig. 5: eine Draufsicht auf ein Eckprofil befestigt an einer Stufe.

Die Figuren sind beispielhaft schematisch. Gleiche Bezugszeichen benennen in allen Figuren gleiche Teile.

In den Figuren 1 und 3 ist ein Stufeneckprofilsystem mit einem einteiligen Stufenkantenprofil 10 und einem bündig daran angeschlossen befestigten Eckprofil 50 in perspektivischer Ansicht gezeigt. Das Stufenkantenprofil 10 liegt überdeckend auf einer Stufenkante 208 einer Trittstufenfläche 200, das Eckprofil 50 an einer vertikalen Stufeneckerstreckung an. Das Stufenkantenprofil 10 ist im rechten Winkel gebogen und weist einen die Stufenvorderkante 207 abdeckenden Profilabschnitt 13 und einen die Stufenseitenkante 208 abdeckenden Profilabschnitt 14 auf. In beiden Abschnitten 13, 14 liegt das Stufenkantenprofil 10 mit einem sich waagerecht erstreckenden Auflageschenkel 11 auf der Trittstufenfläche 200 auf. An dem Stufenkantenprofil 10 sind ferner sich vertikal erstreckende Anlageschenkel 12, 12' zur Anlage der Setzstufe 205 und der Stufenseitenfläche 206 ausgebildet. An dem Stufenkantenprofil 10 erstreckt sich über seine gesamte Länge und die Biegung ununterbrochen ein Kantensteg 15, der im Bereich der Stufenseitenkante 208 überdeckend zur Anlage gebracht wird und auch die Stufenecke 201 umschließt Zudem weist der Kantensteg 15 in einem Übergangsbereich zwischen dem Profilabschnitt 13 und dem Profilabschnitt 14 eine nach außen hin gerichtete Rundung 16 auf. In dem Übergangsbereich ist innenseitig der Auflageschenkel 11 als von dem Kantensteg 15 vorstehender Auflagerand 111 ausgebildet. Der Auflageschenkel 11 ist geteilt und weist im Übergangsbereich zwischen dem Profilabschnitt 13 und dem Profilabschnitt die Aussparung 17 auf, um die Biegung leichter und exakter durchführen zu können. Die Aussparung 17 erstreckt sich bis zu dem Auflagerand 111 und weist zwei parallele Ränder 18 auf.

Das Eckprofil 50 weist den sich vertikal erstreckenden Kantenecksteg 51 auf, der sich entlang der vertikalen Stufeneckerstreckung erstreckt. An den Kantenecksteg 51 schließen sich zwei Seitenschenkel 52, 53 an, die an der Setzstufenfläche 205 und der Stufenseitenfläche 206 anliegen. Der Kantensteg 51 weist einen Vorsprung 54 auf, über den die bündige Verbindung an das Stufenkantenprofil 10 bereit gestellt wird. Die Seiteschenkel 52, 53 erstrecken sich über eine vorbestimmte Länge auf die Anlageschenkel 12, 12' des Stufenkantenprofils 10 zu, bleiben in der gezeigten Ausführung jedoch beabstandet. In einer alternativen, nicht gezeigten Variante verlaufen die Seitenschenkel 12, 12' des Eckprofils 50 jeweils bis zu einer Ebene, die jeweils durch eine Abschlusskante der Anlageschenkel 12, 12' des Stufenkantenprofils 10 bestimmt wird.

In Figur 2 ist eine alternative Ausführungsform für das Stufenkantenprofil 10 in perspektivischer Ansicht dargestellt. Die Merkmale stimmen mit denen des Stufenkantenprofils 10 aus Figur 1 überein, jedoch ist die Aussparung 17 im Wesentlichen quadratisch und die zueinander weisenden Ränder 18 der Aussparung 17 liegen mit einem minimalen Abstand aneinander an.

Figur 4 zeigt eine Seitenansicht auf das Stufenkantenprofil 10 aus Figur 1. Das Stufenkantenprofil 10 ist über Schrauben 21, 22 an der Stufe befestigt.

Zwischen dem Kantensteg 15 und dem Auflageschenkel 11 und dem Anlageschenkel 12' ist jeweils eine Stufe mit je einer Anlagefläche 19, 19' zur Anlage einer Trittstufenauflage 300 und einer Setzstufenauflage 301 an dem Kantensteg 15 ausgebildet. Die Höhe der Anlageflächen 19, 19' wird in Abhängigkeit der Höhe der Trittstufenauflage 300 und der Setzstufenauflage 301 festgelegt, um jeweils bündige Übergänge bereit zu stellen.

In gleicher Weise ist der Kantenecksteg 51 des Eckprofils 51 ausgeführt, wie in Fig. 5 dargestellt. Hier ist zwischen dem Kantenecksteg 51 und den Seitenschenkeln 52, 53 die Stufe mit den jeweiligen Anlageflächen 55, 55' zur Anlage einer Setzstufenauflage 400 oder Stufenseitenflächenauflage 401 an dem Kantenecksteg 51 ausgebildet. Das Eckprofil 50 ist über Schrauben 60, 61 an der Stufe befestigt.

Alle Bauteile sind vorzugsweise aus Aluminium. Neben Verschrauben kann alternativ eine Verklebung oder eine Befestigung durch Nägel vorgesehen werden.

Die Erfindung beschränkt sich in ihrer Ausführung nicht auf die vorstehend angegebenen bevorzugten Ausführungsbeispiele. Vielmehr ist eine Anzahl von Varianten unter den Umfang der Ansprüche denkbar, welche von der dargestellten Lösung auch bei grundsätzlich anders gearteten Ausführungen Gebrauch macht. Beispielsweise können der Kantensteg und/oder der Kantenecksteg an ihren Außenrändern eine hervorstehende Lippe aufweisen, unter welche ein Bodenbelag schiebbar ist, so dass ein Übergang zwischen Kontensteg bzw. Kantenecksteg und einem Bodenbelag bzw. einer Blende abgedeckt ist. Auch kann das Stufenkantenprofil U-förmig ausgebildet werden und die Stufenkante mit beiden Stufenecken als ein Bauteil umschließen.

## Patentansprüche

1. Stufenkantenprofil, insbesondere aus Metall, zur Überdeckung einer Stufenkante, umfassend:
mindestens einen Auflageschenkel (11) zur Auflage auf eine Trittstufenfläche und mindestens einen Anlageschenkel (12) zur Anlage zumindest an eine Setzstufenfläche,
wobei das Stufenkantenprofil (10) einteilig ausgebildet ist;
**gekennzeichnet durch**
einen ersten Profilabschnitt (13), der ausgebildet ist, eine Stufenvorderkante abzudecken, und mindestens einen zweiten Profilabschnitt (14), der ausgebildet ist, eine Stufenseitenkante abzudecken, wobei
der erste Profilabschnitt (13) zu dem zweiten Profilabschnitt (14) abgewinkelt ist, um eine Stufenecke zu umschließen.

2. Stufenkantenprofil nach Anspruch 1, **dadurch gekennzeichnet, dass** es einen Kantensteg (15) aufweist, der sich ununterbrochen von dem ersten Profilabschnitt (13) zu dem zweiten Profilabschnitt (14) erstreckt und ausgebildet ist, die Stufenkante zu überdecken und die Stufenecke zu umschließen.

3. Stufenkantenprofil nach Anspruch 2, **dadurch gekennzeichnet, dass** der Kantensteg (15) in einem Übergangsbereich zwischen dem ersten Profilabschnitt (13) und dem zweiten Profilabschnitt (14) gebogen ist und nach außen hin eine Rundung (16) aufweist.

4. Stufenkantenprofil nach zumindest dem vorigen Anspruch, **dadurch gekennzeichnet, dass** der mindestens eine Auflageschenkel (11) zumindest im Übergangsbereich zwischen dem ersten Profilabschnitt (13) und dem zweiten Profilabschnitt (14) eine Aussparung (17) aufweist.

5. Stufenkantenprofil nach dem vorigen Anspruch, **dadurch gekennzeichnet, dass** die Aussparung (17) abschnittsweise im Wesentlichen rechteckig oder quadratisch ist und zueinander weisende Ränder (18) der Aussparung (17) zumindest abschnittsweise aneinander anliegen und dabei einen Anschlag bilden.

6. Stufenkantenprofil nach zumindest einem der vorigen Ansprüche 4 bis 5, **dadurch gekennzeichnet, dass** der Auflageschenkel (11) im Übergangsbereich als von dem Kantensteg (15) vorstehender Auflagerand (111) ausgebildet ist.

7. Stufenkantenprofil nach zumindest einem der vorigen Ansprüche, **dadurch gekennzeichnet, dass** an dem ersten Profilabschnitt (13) und dem zweiten Profilabschnitt (14) je ein Anlageschenkel (12, 12') vorgesehen ist, die ausgebildet sind, an der Setzstufenfläche (205) und einer Stufenseitenfläche (206) anzuliegen.

8. Stufenkantenprofil nach zumindest dem vorigen Anspruch, **dadurch gekennzeichnet, dass** die Anlageschenkel (12, 12') jeweils beabstandet zu dem Übergangsbereich zwischen dem ersten Profilabschnitt (13) und dem zweiten Profilabschnitt (14) enden.

9. Stufenkantenprofil nach zumindest einem der vorigen Ansprüche 2 bis 8, **dadurch gekennzeichnet, dass** sich der mindestens eine Auflageschenkel (11) und/oder der mindestens eine Anlageschenkel (12) von dem Kantensteg (15) weg erstreckt, wobei zwischen dem Kantensteg (15) und dem mindestens einen Auflageschenkel (11) und/oder dem mindestens einen Anlageschenkel (12, 12') eine Stufe mit einer Anlagefläche (19, 19') zur Anlage eines Trittstufenbelags und/oder Setzstufenbelags an dem Kantensteg (15) ausgebildet ist.

10. Stufeneckprofilsystem mit einem Stufenkantenprofil (10) nach zumindest einem der vorigen Ansprüche und mindestens einem gesonderten Eckprofil (50), wobei das Stufenkantenprofil (10) und das Eckprofil (50) ausgebildet sind, an der Stufenkante zueinander zur bündigen Anlage gebracht zu werden und zusammen sowohl die Stufenkante als auch eine vertikale Stufeneckerstreckung umschließen.

11. Stufeneckprofilsystem nach dem vorigen Anspruch, **dadurch gekennzeichnet, dass** das Eckprofil (50) einen Kantenecksteg (51) aufweist, der ausgebildet ist, sich entlang der vertikalen Stufeneckerstreckung zu erstrecken.

12. Stufeneckprofilsystem nach dem vorigen Anspruch, **dadurch gekennzeichnet, dass** das Eckprofil (50) zwei Seitenschenkel (52, 53) aufweist, die sich jeweils unmittelbar von dem Kantenecksteg (51) weg erstrecken und ausgebildet sind, an einer Setzstufenfläche und einer Stufenseitenfläche anzuliegen.

13. Stufeneckprofilsystem nach dem vorigen Anspruch, **dadurch gekennzeichnet, dass** zwischen dem Kantenecksteg (51) und zumindest einem der Seitenschenkel (52, 53) zumindest eine Stufe mit einer Anlagefläche (55, 55') zur Anlage eines Setzstufenbelags oder Stufenseitenflächenauflage an dem Kantenecksteg (51) ausgebildet ist.

14. Stufeneckprofilsystem nach einem der vorigen Ansprüche 10 bis 13, **dadurch gekennzeichnet, dass** sich die Seitenschenkel (52, 53) des Eckprofils (50) jeweils bis zu einer Ebene erstrecken, die jeweils durch eine Abschlusskante der Anlageschenkel (12, 12') des Stufenkantenprofils (10) bestimmt wird.

15. Stufeneckprofilsystem nach einem der vorigen Ansprüche 10 bis 14, **dadurch gekennzeichnet, dass** das Eckprofil (50) einteilig ausgebildet ist.

## Claims

1. Step edge profile, particularly from metal, for covering a step edge, comprising:
at least one supporting leg (11) for supporting on a tread area and at least one contact leg (12) for contacting to at least one riser area,
wherein the step edge profile (10) is formed integral;
**characterized by**
a first profile section (13) formed to cover a step front edge and at least a second profile section (14) formed to cover a step side edge, wherein
the first profile section (13) is angled to the second profile section (14) to enclose a step corner.

2. Step edge profile according to claim 1, **characterized in that** it has an edge bar (15) extending continuously from the first profile section (13) to the second profile section (14) and formed to cover the step edge and to enclose the step corner.

3. Step edge profile according to claim 2, **characterized in that** the edge bar (15) is bent in a transition region between the first profile section (13) and the second profile section (14) and has a curve (16) outwards.

4. Step edge profile according to at least the preceding claim, **characterized in that** the at least one supporting leg (11) has a recess (17) at least in the transition region between the first profile section (13) and the second profile section (14).

5. Step edge profile according to the preceding claim, **characterized in that** the recess (17) is in sections essentially rectangular or quadratic and margins (18) of the recess (17) pointing to each other at least sectionally abut one another and thereby form a stop.

6. Step edge profile according to at least one of the preceding claims 4 to 5, **characterized in that** the supporting leg (11) is formed as supporting margin (111) protruding from the edge bar (15) in the transition region.

7. Step edge profile according to at least one of the preceding claims, **characterized in that** at the first profile section (13) and at the second profile section (14) each a contact leg (12, 12') is provided formed to abut on the riser area (205) and a step side area (206).

8. Step edge profile according to at least the preceding claim, **characterized in that** the contact legs (12, 12') each end spaced apart to the transition region between the first profile section (13) and the second profile section (14).

9. Step edge profile according to at least one of the preceding claims 2 to 8, **characterized in that** the at least one supporting leg (11) and/or the at least one contact leg (12) extending away from the edge bar (15), wherein between the contact bar (15) and the at least one supporting leg (11) and/or the at least one contact leg (12, 12') a step having a contact area (19, 19') for contacting a tread coating and/or riser coating at the edge bar (15) is formed.

10. Step corner profile system having a step edge profile (10) according to one of the preceding claims and at least a separate corner profile (50), wherein the step edge profile (10) an the corner profile (50) are formed to be brought into flush contact to each other at the step edge and together enclose both the step edge and a vertical step corner extension.

11. Step corner profile system according to the preceding claim, **characterized in that** the corner profile (50) has an edge corner bar (51) formed to extend along the vertical step corner extension.

12. Step corner profile sytem according to the preceding claim, **characterized in that** the corner profile (50) has two side legs (52, 53) extending away directly from the edge corner bar (51) and formed to abut on a riser area and a step side area.

13. Step corner profile system according to the preceding claim, **characterized in that** between the edge corner bar (51) and at least one of the side legs (52, 53) at least a step having a contact area (55, 55') for contacting a riser coating or step side area support at the edge corner bar (51) is formed.

14. Step corner profile system according to one of the preceding claims 10 to 13, **characterized in that** the side legs (52, 53') of the corner profile (50) each extend to a plane each determined by a terminal edge of the contact legs (12, 12') of the step edge profile (10).

15. Step corner profile system according to one of the preceding claims 10 to 14, **characterized in that** the corner profile (50) is formed integral.

## Revendications

1. Profilé de nez de marche, en particulier en métal, pour le recouvrement d'un nez de marche, comprenant :
au moins une branche d'application (11) pour l'application sur une surface de marche et au moins une branche d'appui (12) pour l'appui au moins contre une surface de contremarche,
dans lequel le profilé de nez de marche (10) est réalisé d'un seul tenant ;
**caractérisé par**
une première section de profilé (13) qui est réalisée afin de recouvrir une arête avant de nez, et au moins une seconde section de profilé (14) qui est réalisée afin de recouvrir une arête latérale de marche, dans lequel
la première section de profilé (13) est coudée par rapport à la seconde section de profilé (14) afin d'entourer un angle de marche.

2. Profilé de nez de marche selon la revendication 1, **caractérisé en ce qu'**il présente une nervure de nez (15) qui s'étend de manière ininterrompue de la première section de profilé (13) à la seconde section de profilé (14) et est réalisée afin de recouvrir le nez de marche et d'entourer l'angle de marche.

3. Profilé de nez de marche selon la revendication 2, **caractérisé en ce que** la nervure de nez (15) est pliée dans une zone de transition entre la première section de profilé (13) et la seconde section de profilé (14) et présente vers l'extérieur une courbure (16).

4. Profilé de nez de marche selon au moins la revendication précédente, **caractérisé en ce que** l'au moins une branche d'application (11) présente au moins dans la zone de transition entre la première section de profilé (13) et la seconde section de profilé (14) un évidement (17).

5. Profilé de nez de marche selon la revendication précédente, **caractérisé en ce que** l'évidement (17) est par sections sensiblement rectangulaire ou carré et des bords (18) tournés les uns vers les autres de l'évidement (17) reposent les uns contre les autres au moins par sections et forment une butée.

6. Profilé de nez de marche selon au moins l'une quelconque des revendications précédentes 4 à 5, **caractérisé en ce que** la branche d'application (11) est réalisée dans la zone de transition en tant que bord d'application (111) dépassant de la nervure de nez (15).

7. Profilé de nez de marche selon au moins l'une quelconque des revendications précédentes, **caractérisé en ce qu'**une branche d'appui (12, 12') est chaque fois prévue sur la première section de profilé (13) et la seconde section de profilé (14), lesquelles sont réalisées afin de reposer contre la surface de contremarche (205) et une surface latérale de marche (206).

8. Profilé de nez de marche selon au moins la revendication précédente, **caractérisé en ce que** les branches d'appui (12, 12') se terminent respectivement à distance de la zone de transition entre la première section de profilé (13) et la seconde section de profilé (14).

9. Profilé de nez de marche selon au moins l'une quelconque des revendications précédentes 2 à 8, **caractérisé en ce que** l'au moins une branche d'application (11) et/ou l'au moins une branche d'appui (12) s'étend depuis la nervure de nez (15), dans lequel entre la nervure de nez (15) et l'au moins une branche d'application (11) et/ou l'au moins une branche d'appui (12, 12') une marche avec une surface d'appui (19, 19') est réalisée pour l'appui d'un revêtement de marche et/ou revêtement de contremarche sur la nervure de nez (15).

10. Système de profilé de marche avec un profilé de nez de marche (10) selon au moins l'une quelconque des revendications précédentes et au moins un profilé d'angle (50) séparé, dans lequel le profilé de nez de marche (10) et le profilé d'angle (50) sont réalisés afin d'être amenés en appui à fleur sur le nez de marche l'un par rapport à l'autre et entourent ensemble non seulement le nez de marche mais aussi une extension d'angle de marche verticale.

11. Système de profilé de marche selon la revendication précédente, **caractérisé en ce que** le profilé d'angle (50) présente une nervure d'angle de nez (51) qui est réalisée afin de s'étendre le long de l'extension d'angle de marche verticale.

12. Système de profilé de marche selon la revendication précédente, **caractérisé en ce que** le profilé d'angle (50) présente deux branches latérales (52, 53) qui s'étendent respectivement directement depuis la nervure d'angle de nez (51) et sont réalisées afin de reposer contre une surface de contremarche et une surface latérale de marche.

13. Système de profilé de marche selon la revendication précédente, **caractérisé en ce qu'**entre la nervure d'angle de nez (51) et au moins une des branches latérales (52, 53) au moins une marche est réalisée avec une surface d'appui (55, 55') pour l'appui d'un revêtement de contremarche ou l'application de surface latérale de marche sur la nervure d'angle de nez (51).

14. Système de profilé de marche selon l'une quelconque des revendications précédentes 10 à 13, **caractérisé en ce que** les branches latérales (52, 53) du profilé d'angle (50) s'étendent respectivement jusqu'à un plan qui est déterminé respectivement par une arête terminale des branches d'appui (12, 12') du profilé de nez de marche (10).

15. Système de profilé de marche selon l'une quelconque des revendications précédentes 10 à 14, **caractérisé en ce que** le profilé d'angle (50) est réalisé d'un seul tenant.
